# EUROPÄISCHE PATENTSCHRIFT

(11) **EP 0 824 031 B1**
(45) Veröffentlichungstag und Bekanntmachung des Hinweises auf die Patenterteilung: **04.10.2001**
(21) Anmeldenummer: 97113104.0
(22) Anmeldetag: 30.07.1997
(51) Int. Cl.: A63C 1/32, A63C 17/18

(54) **Eislaufkufe**
Skating blade
Lame pour patin à glace

(30) Priorität: 13.08.1996 DE 29613965 U; 14.01.1997 DE 29700477 U
(43) Veröffentlichungstag der Anmeldung: 18.02.1998
(73) Patentinhaber: Pawlowski, Christoph, 27751 Delmenhorst (DE); Langer, Günter, 27753 Delmenhorst (DE); Meyer, Wilhelm, 26919 Brake (DE)
(72) Erfinder: Pawlowski, Christoph, 27751 Delmenhorst (DE); Langer, Günter, 27753 Delmenhorst (DE); Meyer, Wilhelm, 26919 Brake (DE)
(74) Vertreter: Eisenführ, Speiser & Partner

(56) Entgegenhaltungen:
- DE-A- 2 823 564
- DE-C- 841 871
- DE-U- 29 600 391
- DE-U- 29 613 965
- DE-U- 29 700 477
- DE-U- 29 701 044

## Beschreibung

Die Erfindung betrifft eine Eislaufkufe für einen als Eislaufschuh nutzbaren Rollschuh vom Inline-Skates-Typ mit einem Wechselträger zur Aufnahme von mehreren Rollen.

Solche Eislaufkufen sind aus dem Stand der Technik vielfach bekannt. Beispielhaft seien an dieser Stelle nur erwähnt die folgenden Schutzrechte: G 94 17 017.7, G 296 00 391, 296 00 672, P 42 23 922, G 296 05 298, 296 02 933, G 296 02 487, P 42 30 091, P 195 04 498, P 42 22 326 und P 195 09 246 (G bedeutet "deutsches Gebrauchsmuster", P steht für "deutsche Patentanmeldung").

Die verschiedenen im vorgenannten Stand der Technik offenbarten Lösungen haben jedoch einige Nachteile. So ist beispielsweise das Lösen der Eislaufkufe bzw. ihre Anordnung an einem als Eislaufschuh nutzbaren Rollschuh vom Inline-Skates-Typ ziemlich aufwendig und stets mit der vollständigen Loslösung der Befestigungsmittel - z.B. Haltebolzen oder Schrauben - verbunden, welche am Wechselträger angeordnet sind und üblicherweise die Rollen zu deren Befestigung aufnehmen.

Das Lösen einer Eislaufkufe ist beispielsweise dann angebracht, wenn die Eislaufkufe nach längerem Gebrauch nachgeschliffen werden soll oder für den Transport der gesamte Eislaufschuh möglichst wenig Platz einnehmen soll.

Des weiteren gibt es bei einer Eislaufkufe, welche an einen Rollschuh vom Inline-Skates-Typ angebracht werden soll, das Problem der Kufenfixierung. Hierzu ist im Stand der Technik vorgeschlagen worden, auf der der Kufenseite abliegenden Seite Langlöcher - welche sich parallel zur Kufenausrichtung erstrecken - vorzusehen, so daß die Kufe von praktisch allen gängigen Rollschuhen vom Inline-Skates-Typ aufgenommen werden kann. Eine Adaptierung der Eislaufkufe an die verschiedenen Hersteller bzw. Rollschuhtypen vom Inline-Skates-Typ ist wünschenswert, weil der Abstand zwischen den als Bolzen oder durchgesteckte Schrauben ausgebildeten Befestigungsaufnehmungen am Wechselträger des Rollschuhs je nach Hersteller oder Inline-Skates-Typ verschieden ist.

Es sind auch Eislaufkufeneinsätze zur Verwandlung eines Inline-Skaters in einen Schlittschuh - z.B. G 296 05 298 - vorgeschlagen worden, bei der auf der kufenabgewandten Seite des Eislaufkufenträgers Rundbohrungen eingelassen sind, so daß diese Kufe dann nur für einen bestimmten Rollschuh vom Inline-Skates-Typ verwendet werden kann, nämlich einem solchen, bei dem der Abstand der Haltebolzen bzw. Durchsteckschrauben in exakt dem gleichen Abstand wie bei der Auswechseleislaufkufe ausgebildet ist. Es liegt auf der Hand, daß eine solche Lösung wenig benutzerlike ist und der Kunde beim Kauf der Auswechseleislaufkufe genau seinen Rollschuh vom Inline-Skates-Typ kennen muß, um überhaupt eine Eislaufkufe erwerben zu können, die an seinen Rollschuh vom Inline-Skates-Typ anpaßbar ist.

Die Lösung mit Langlöchern, welche sich parallel zur Eislaufkufe erstrecken, hat jedoch den Nachteil, daß es bei - wenn auch unbeabsichtigter - Lösung der Haltemittel dazu kommen kann, daß die Kufe sich parallel zum Schuh unter diesem verschiebt, so daß der Benutzer größte Schwierigkeiten hat, den Eislaufschuh noch sicher einzusetzen.

Aus US 5,320,366 ist eine Eislaufkufe mit den Merkmalen, wie sie im Oberbegriff des Anspruchs 1 beschrieben ist, bekannt.

Es ist Aufgabe der vorliegenden Erfindung, eine Eislaufkufe auszubilden, bei welcher die vorgenannten Nachteile vermieden werden.

Die gestellte Aufgabe wird erfindungsgemäß mit einer Eislaufkufe mit den Merkmalen nach Anspruch 1 oder 2 gelöst. Vorteilhafte Weiterbildungen sind in den Unteransprüchen beschrieben. Anspruch 9 beschreibt einen Eislaufschuh oder Rollschuh vom Inline-Skates-Typ mit einer Eislaufkufe nach einem der Ansprüche.

Die erfindungsgemäße Lösung umfaßt zwei alternative Lösungen. Die eine Lösung weist eine etwa kreisrunde Bohrung (Loch) und mehrere, z.B. drei, Langlöcher auf. Diese Lösung wird nachfolgend auch als "geschlossene Lösung" bezeichnet.

Bei der anderen Lösung - nachfolgend auch als "offene Lösung" bezeichnet - sind sowohl das etwa kreisrunde Loch als auch die Langlöcher nach außen hin offensiehe Figur 4 -, d.h., daß die einzelnen Bohrungen der Eislaufkufe in dem der Kufenfläche abgewandten Bereich angeordnet sind und in kufenflächenabgewandter Richtung derart geöffnet sind, daß sie beispielsweise vom Wechselträger eines Rollschuhs vom Inline-Skates-Typ aufgenommen werden können, ohne daß der im Wechselträger angeordneten Haltebolzen oder Durchsteckschrauben - oder sonstige Arretierungsmechanismen - abgelöst werden müssen, um die erfindungsgemäße Eislaufkufe aufzunehmen.

Es ist vorteilhaft, wenn zur Fixierung der Eislaufkufe Fixierelemente vorgesehen sind, welche sich im wesentlichen über die gesamte Länge der Kufe erstrecken und welche die Kufe mittig unter dem Schuh fixieren und beidseitig an der Eislaufkufe im kufenflächenabgewandten Bereich der Eislaufkufe an dieser anliegen.

In einer speziellen Ausführungsform weist die Eislaufkufe drei Langlöcher - für die geschlossene Lösung - oder drei nach oben offene Ausnehmungen länglicher Breite - offene Lösung - auf und eine Bohrung - geschlossene Lösung - bzw. eine nach oben offene Ausnehmung mit einem Durchmesser bzw. einer Breite, die den üblichen Durchmesser eines Rollen-Haltebolzens nur geringfügig übersteigt.

Durch die Ausbildung einer etwa kreisrunden Bohrung bzw. einer nach außen offenen Ausnehmung entsprechenden Durchmessers bzw. Breite ist stets auch dann eine Fixierung der Kufe in Längsrichtung des Eislaufschuhs gewährleistet, wenn sich - aus welchen Gründen auch immer - die Fixierung der Kufe einmal leicht lösen sollte. Durch die Ausbildung der Langlöcher bzw. der offenen Ausnehmung entsprechender Länge ist darüber hinaus die Anpassung der erfindungsgemäßen Eislaufkufe an praktisch alle auf dem Markt befindlichen Rollschuhe vom Inline-Skates-Typ gewährleistet.

Die vorgenannten Merkmale und Eigenschaften der erfindungsgemäßen Eislaufkufe sind überaus vorteilhaft und haben ganz entscheidend auch zum wirtschaftlichen Erfolg der Eislaufkufe innerhalb von kürzester Zeit nach Markteinführung beigetragen. Die Erfindung und ihre vorteilhaften Merkmale und Eigenschaften sind nachfolgend anhand in Zeichnungen dargestellten Beispielen näher erläutert. Es zeigen:
- Figur 1: eine Seitenansicht einer erfindungsgemäßen Eislaufkufe mit angelegtem Paßstück als Fixierelement;
- Figur 2: eine Frontalansicht einer erfindungsgemäßen Eislaufkufe;
- Figur 3: eine Seitenansicht eines Paßstücks;
- Figur 4: eine Seitenansicht einer erfindungsgemäßen Eislaufkufe; und
- Figur 5: eine Seitenansicht einer alternativen Ausführungsform einer Eislaufkufe gemäß Figur 4.

Figur 1 zeigt eine Seitenansicht einer Eislaufkufe 10 sowie einem als Paßstück 12 ausgebildeten Fixierelement. Im Bereich, welcher der Kufenfläche 14 abgewandt ist, weist sowohl die Eislaufkufe 10 als auch das Fixierelement 12 Ausnehmungen 16, 18, 20, 22 (Langbohrungen) auf, von denen drei länglich, parallel zur Eislaufkufenfläche ausgebildet sind und eine als etwa kreisrundförmige Rundbohrung 22 ausgebildet ist.

Den genauen Aufbau des Fixierelementes 12 und der Eislaufkufe 10 zeigen die weiteren Figuren 2 bis 5. Die Anordnung der Eislaufkufe 10 und zweier Paßstücke bei Aufnahme durch einen Rollschuh 17 und dessen gleichzeitiger Umfunktionierung zum Eislaufschuh zeigt Figur 2 in Frontansicht. Hierbei ist zu sehen, daß zwei Paßstücke 12a und 12b ausgebildet sind, welche auf jeweils einer Seite der Eislaufkufe 10 angeordnet sind und diese somit zentral unter dem Eislaufschuh 17 fixieren. Es ist vorteilhaft, wenn die Paßstücke im schuhabgewandten Bereich relativ nahe zur Kufenauflagefläche 14 reichen, um unerwünschte Schwingungen im Eislaufbetrieb zu verhindern und somit dem Eisläufer ein sicheres Gleitgefühl vermitteln.

Die Fixierung der Eislaufkufe 10 sowie der Paßstücke 12a, 12b an der Aufnahmeeinrichtung 15 des Rollschuhs erfolgt durch Schrauben, Schnellspanner (z.B. von Fahrrädern bekannt) oder andere Formen von Haltebolzen 19, welche sowohl Bohrungen 16, 18, 20, 22 bzw. Ausnehmungen der Paßstücke 12 als auch Eislaufkufe durchsetzen und diese an der Haltebolzenaufnahme 15 des Rollschuhs fixieren.

Figur 3 zeigt in Seitenansicht ein Paßstück 12, welches drei Langlöcher 26, 28, 30 sowie eine Rundbohrung 32 aufweist. Die Rundbohrung 32 ist in doppelter Hinsicht ein Fixierpunkt. Einmal legt diese Rundbohrung 32 die Lage zum Schuh 17 fest, und selbst bei - wenn auch ungewollter - Loslösung des Haltbolzens 19 in der Bohrung verharrt das Paßstück 12 dennoch in sowohl schuhaxialer als auch senkrechter Richtung hierzu in seine Sollposition.

Die Ausbildung der Langlöcher 26, 28, 30 hat den Vorteil, daß das Paßstück 12 oder die Paßstücke an die verschiedensten Abstände verschiedensten Hersteller und Rollschuhtypen anpaßbar sind.

Figur 4 zeigt in Seitenansicht eine erfindungsgemäße Eislaufkufe 110, bei der die Ausnehmungen 116, 118, 120, 122 zur Aufnahme der Fixiermittel nicht wie bei dem Paßstück 12 geschlossen, sondern "offen" ausgebildet sind, d.h., im kufenflächenabgewandten Bereich der Eislaufkufe 110 sind die Ausnehmungen nach außen hin nicht begrenzt, die Länge der Ausnehmungen parallel zur Eislaufkufenfläche ist jedoch unverändert. Somit ist wie bei dem Paßstück 12 ein flexibler Einsatz der Eislaufkufe beim Rollschuh vom Inline-Skates-Typ verschiedenster Hersteller und verschiedenster Typen möglich, wobei die Ausnehmung 122 durch ihre in schuhaxialer Hinsicht beschränkte Länge als Fixierpunkt wie Bohrung 32 bei dem Paßstück 12 dient und aufgrund der länglichen Ausbildung der Ausnehmung 116, 118 und 120 in der Position der Haltebolzen oder Schrauben des Rollschuhs in Ausnehmungen zur Anlage kommen können.

Ist, nachdem die Eislaufkufe 110 am Schuh 17 befestigt war, ein Schleifen bzw. Neuausrichten der Eislaufkufenfläche 114 - das ist die Fläche, welche auf dem Eis gleitet - notwendig, so werden die Haltemittel 19 nur leicht gelöst, und die Eislaufkufe 110 kann vom Schuh 17 abgelöst und in eine Schleifeinrichtung eingespannt werden. Dies ermöglicht ein sehr genaues Schleifen bzw. eine sehr genaue Neuausrichtung der Eislaufkufenfläche 114 auf die gewünschten Schliffarten, z.B. Hohlschliff, G-Schliff etc.

Figur 5 zeigt eine zu Figur 4 alternative Ausbildung der Eislaufkufe 210, bei der wie bei dem Paßstück 12 die Ausnehmungen zur Aufnahme der Haltebolzen "geschlossen" ausgebildet sind, so daß bei der Abnahme der Eislaufkufe vom Schuh die Haltebolzen aus dem im Bereich der Ausnehmungen 216, 218, 220, 222 herausgenommen werden müssen.

## Patentansprüche

1. Eislaufkufe (10, 110, 210) für einen als Eislaufschuh nutzbaren Rollschuh vom Inline-Skates-Typ mit einem Träger zur Aufnahme von mehreren Rollen bzw. der Kufe (10, 110, 210), wobei die Eislaufkufe (10, 110, 210) im kufenabgewandten Bereich mit wenigstens einem Rundloch (222) und drei Langlöchern (216, 218, 220) versehen ist,
**dadurch gekennzeichnet, daß** das Rundloch (222) zwischen zwei Langlöchern angeordnet ist.

2. Eislaufkufe (10, 110, 210) für einen als Eislaufschuh nutzbaren Rollschuh vom Inline-Skates-Typ mit einem Träger zur Aufnahme von mehreren Rollen bzw. der Kufe (10, 110, 220),
**dadurch gekennzeichnet, daß** die Eislaufkufe eine erste zur Oberkante der Kufe hin offene Ausnehmung (122) sowie wenigstens eine weitere, zur Oberkante der Kufe hin offene längliche Ausnehmung (116, 118, 120) aufweist, deren Erstreckung in Kufenlängsachse deutlich größer ist, als die der ersten Ausnehmung (122).

3. Eislaufkufe nach Anspruch 1, mit wenigstens einem Fixierelement (12) zur Fixierung der Kufe (10, 110, 220), wobei sich das Fixierelement (12) im wesentlichen über die gesamte Länge der Kufe erstreckt und vorzugsweise zwei als Paßstücke ausgebildete Fixierelemente (12a, 12b) vorgesehen sind, welche beidseitig an der Eislaufkufe (10, 110, 210) anliegen und diese fixieren.

4. Eislaufkufe nach einem der vorhergehenden Ansprüche 2 oder 3,
**dadurch gekennzeichnet, daß** drei längliche, zur Oberkante der Kufe hin offene Ausnehmungen (116, 118, 120) ausgebildet sind.

5. Eislaufkufe nach einem der Ansprüche 1 bis 4,
**dadurch gekennzeichnet, daß** die Weite der ersten Ausnehmung (122) bzw. des Rundlochs (22, 222) den üblichen Durchmesser eines Rollen-Haltebolzens nur geringfügig übersteigt.

6. Eislaufkufe nach einem der vorhergehenden Ansprüche,
**dadurch gekennzeichnet, daß** zwischen den Löchern (216 - 222) bzw. Ausnehmungen (116 bis 122) Materialaussparungen (124, 224) in der Kufe vorgesehen sind.

7. Eislaufkufe nach einem der vorhergehenden Ansprüche,
**dadurch gekennzeichnet, daß** die Länge der Langlöcher (216, 218, 220) mit zunehmendem Abstand zum Rundloch (222) bzw. die Erstreckung der länglichen, zur Oberkante der Kufe hin offenen Ausnehmungen (116, 118, 120) mit zunehmendem Abstand zur ersten Ausnehmung (122) zunimmt.

8. Eislaufkufe nach Anspruch 4,
**dadurch gekennzeichnet, daß** die erste Ausnehmung (122) zwischen zwei länglichen, zur Oberkante der Eislaufkufe hin offenen Ausnehmungen (216, 218) angeordnet ist.

9. Eislaufschuh (17) oder Rollschuh vom Inline-Skates-Typ miteiner Eislaufkufe (12, 122, 222) nach einem der vorhergehenden Ansprüche.

## Claims

1. An ice skate blade (10, 110, 210) for a roller skate of the inline skate type which may be used as an ice skate, having a support for receiving a plurality of rollers or the blade (10, 110, 210), the ice skate blade (10, 110, 210) being provided In the region remote from the blade with at least one circular hole (222) and three elongate holes (216, 218, 220), **characterised in that** the circular hole (222) is arranged between two elongate holes.

2. An ice skate blade (10, 110, 210) for a roller skate of the inline skate type which may be used as an ice skate, having a support for receiving a plurality of rollers or the blade (10, 110, 220), **characterised in that** the ice skate blade has a first recess (122) open towards the upper edge of the blade and at least one further elongate recess (116, 118, 120) which is open towards the upper edge of the blade and whereof the extent along the longitudinal axis of the blade is markedly greater than that of the first recess (122).

3. An ice skate blade according to Claim 1, having at least one fixing element (12) for fixing the blade (10, 110, 220), the fixing element (12) extending substantially over the entire length of the blade and preferably two fixing elements (12a, 12b) constructed as fitting pieces being provided, which abut against the ice skate blade (10, 110, 210) on both sides and fix the latter.

4. An ice skate blade according to one of the preceding Claims 2 or 3, **characterised in that** three elongate recesses (116, 118, 120) open towards the upper edge of the blade are constructed.

5. An ice skate blade according to one of Claims 1 to 4, **characterised in that** the clear width of the first recess (122) or of the circular hole (22, 222) only slightly exceeds the usual diameter of a holding pin for a roller.

6. An ice skate blade according to one of the preceding claims, **characterised in that** between the holes (216 - 222) recesses (116 to 122) or material cut-outs (124, 224) are provided in the blade.

7. An ice skate blade according to one of the preceding claims, **characterised in that** the length of the elongate holes (216, 218, 220) increases with increasing spacing from the circular hole (222), or the extent of the elongate recesses (116, 118, 120) open towards the upper edge of the blade increases with increasing spacing from the first recess (122).

8. An ice skate blade according to Claim 4. **characterised in that** the first recess (122) is arranged between two elongate recesses (216, 218) open towards the upper edge of the ice skate blade.

9. An ice skate (17) or roller skate of the inline skate type, having an ice skate blade (12, 122, 222) according to one of the preceding claims.

## Revendications

1. Lame de patinage sur glace (10, 110, 210) pour un patin à roulettes du type patin à roulettes en ligne, utilisable comme patin à glace, comprenant un support destiné à recevoir plusieurs roulettes ou la lame (10, 110, 210), la lame de patinage sur glace (10, 110, 210) étant munie dans la zone opposée à la lame d'au moins un trou rond (222) et de trois trous oblongs (216, 218, 220), **caractérisée en ce que** le trou rond (222) est disposé entra deux trous oblongs.

2. Lame de patinage sur glace (10, 110, 210) pour un patin a roulettes du type patin à roulettes en ligne, utilisable comme patin à glace, comprenant un support destiné à recevoir plusieurs roulettes ou la lame (10, 110, 210), **caractérisée en ce que** la lame de patinage sur glace comporte un premier évidement (122) ouvert vers l'arête supérieure de la lame, ainsi qu'au moins un autre évidement longitudinal (116, 118, 120) ouvert vers l'arête supérieure de la lame, dont la dimension dans le sens de l'axe longitudinal de la lame est nettement supérieure à la dimension du premier évidement (122).

3. Lame de patinage sur glace selon la revendication 1, comprenant au moins un élément de blocage (12) destiné à bloquer la lame (10, 110, 210), dans laquelle l'élément de blocage (12) s'étend sensiblement sur toute la longueur de la lame, et, il est prévu, de préférence, deux éléments de blocage (12a, 12b) conçus sous forme de pièce d'ajustage, lesquelles sont en appui sur chaque face de la lame (10, 110, 210) et bloquent celle-ci.

4. Lame de patinage sur glace selon l'une des revendications précédentes 2 ou 3, **caractérisée an ce que** trois évidements (116, 118, 120) longitudinaux, ouverts vers l'arête supérieure de la lame, sont réalisés.

5. Lame de patinage sur glace selon l'une quelconque des revendications 1 à 4, **caractérisée en ce que** la largeur du premier évidement (1122) ou du trou rond (22, 222) est seulement légèrement supérieure au diamètre habituel d'un boulon de retenue pour les roulettes.

6. Lame de patinage sur glace selon l'une quelconque des revendications précédentes, **caractérisée en ce qu'**il est prévu de réaliser des cavités (124, 224) dans la matière de la lame, entre les trous (216 à 222) ou les évidements (116 à 122).

7. Lame de patinage sur glace selon l'une quelconque des revendications précédentes, **caractérisée en ce que** la longueur des trous oblongs (216, 218, 220) augmente en s'écartant du trou rond (222) ou la dimension des évidements longitudinaux (116, 118, 120) ouverts vers l'arête supérieure de la lame augmente en s'écartant du premier évidement (122).

8. Lame de patinage sur glace selon la revendication 4, **caractérisée en ce que** le premier évidement (122) est disposé entre deux évidements longitudinaux (216, 218), ouverts vers l'arête supérieure de la lame.

9. Patin à glace (17) ou patin à roulettes du type patin à roulettes en ligne comprenant une lame de patinage sur glace (12, 122, 222) selon l'une quelconque des revendications précédentes.
